# EUROPÄISCHE PATENTANMELDUNG

(11) **EP 4 657 663 A1**
(43) Veröffentlichungstag der Anmeldung: **03.12.2025**
(21) Anmeldenummer: 25177028.5
(22) Anmeldetag: 16.05.2025
(51) Int. Cl.: H01R 4/02, B23K 20/10, B23K 20/12, H01R 4/30, H01R 4/34, H01R 4/62, H01R 11/12, H01R 43/02, B23K 37/06

(54) **ELEKTRISCHE KONTAKTANORDNUNG, KONTAKTBAUGRUPPE SOWIE VERFAHREN ZUR HERSTELLUNG EINER SOLCHEN KONTAKTBAUGRUPPE**

(30) Priorität: 29.05.2024 DE 102024205010
(71) Anmelder: LEONI Bordnetz-Systeme GmbH, 97318 Kitzingen (DE)
(72) Erfinder: ENDRES, Michael, 97070 Würzburg (DE); MARKERT, Jonathan, 97234 Reichenberg (DE)
(74) Vertreter: FDST Patentanwälte

(57) **Zusammenfassung**

Die Erfindung betrifft eine elektrische Kontaktanordnung (2) mit
- einem Kontaktbauteil (4) aus einem ersten Material, insbesondere eine Leiterschiene, mit einem ersten Durchgangsloch (16),
- einem Kontaktelement (6), das mit dem Kontaktbauteil (4) elektrisch leitend verbunden ist,
- mit einem Zwischenelement (8) aus einem zum ersten Material verschiedenen Material, welches ein weiteres, drittes Durchgangsloch (20) aufweist und welches mit dem Kontaktbauteil (4) stoffschlüssig verbunden ist, wobei
- das Zwischenelement (8) an einer Unterseite (30) umlaufend um das dritte Durchgangsloch (20) einen Verbindungskragen (32) aufweist, über den das Zwischenelement (8) mit dem Kontaktbauteil (4) an dessen Oberseite (40) stoffschlüssig verbunden ist, und wobei
- der Verbindungskragen (32) in radialer Richtung von einem Lochrand (38) des ersten Durchgangslochs (16) des Kontaktbauteils (4) um einen Abstand (a) beabstandet ist, so dass ein Depotraum (42) zur Aufnahme von Material des Kontaktbauteils (4) ausgebildet ist.

## Beschreibung

Die Erfindung betrifft eine insbesondere als Schraubverbindung ausgebildete Elektrische Kontaktanordnung mit einem Kontaktbauteil aus einem ersten Material, insbesondere eine Leiterschiene, mit einem ersten Durchgangsloch, mit einem Kontaktelement, das mit dem Kontaktbauteil elektrisch leitend verbunden ist sowie mit einem Zwischenelement aus einem zum ersten Material verschiedenen Material, welches ein weiteres Durchgangsloch aufweist und welches mit dem Kontaktbauteil stoffschlüssig verbunden ist.

Die Erfindung betrifft weiterhin eine Kontaktbaugruppe für eine solche Kontaktanordnung, nämlich das Kontaktbauteil und das mit ihm verbundene Zwischenelement. Schließlich betrifft die Erfindung weiterhin ein Verfahren zur Herstellung einer solchen Kontaktbaugruppe.

Eine solche Kontaktanordnung ist aus der DE 10 2021 213 562 A1 zu entnehmen. Sie dient insbesondere zur elektrischen Kontaktierung einer Aluminium-Leiterschiene, die das Kontaktbauteil bildet, mit dem Kontaktelement, welches beispielsweise eine weitere Leiterschiene oder auch ein Kontaktterminal ist, wie beispielsweise ein Kabelschuh, und das typischerweise aus Kupfer besteht. Das insbesondere aus Kupfer bestehende Zwischenelement ist an einer Oberseite des Kontaktbauteils angeschweißt. Das Kontaktelement wird mit dem Zwischenelement über eine Verschraubung kontaktiert, wobei hierzu ein Schraubenkopf in das erste Durchgangsloch in dem Kontaktbauteil eintaucht und sich ausschließlich am Zwischenelement abstützt. Dadurch ist ein ungewolltes Lösen der Schraubverbindung durch ein Fließen des weichen Aluminiums vermieden.

Für die zuverlässige Befestigung des Zwischenelements am Kontaktbauteil speziell durch Schweißen bestehen gewisse Anforderungen.

Ausgehend hiervon liegt der Erfindung die Aufgabe zugrunde, eine derartige Kontaktanordnung, eine Kontaktbaugruppe bestehend aus dem Kontaktbauteil und dem daran angebrachten Zwischenelement sowie ein Verfahren zur Herstellung einer solchen Kontaktbaugruppe anzugeben, bei dem das Zwischenelement zuverlässig am Kontaktbauteil befestigt ist.

Die Aufgabe wird gemäß der Erfindung gelöst durch eine elektrische Kontaktanordnung, die insbesondere als eine Schraubverbindung ausgebildet ist, mit einem Kontaktbauteil aus einem ersten Material, bei dem es sich allgemein um ein Metall und speziell um Aluminium handelt, und welches insbesondere als eine massive Leiterschiene ausgebildet ist. Das Kontaktbauteil weist ein erstes Durchgangsloch auf, durch das in der montierten Endposition ein Verbindungsbolzen, insbesondere Schraubbolzen gesteckt ist. Die Kontaktanordnung weist weiterhin ein elektrisches Kontaktelement aus Metall auf, welches mit dem Kontaktbauteil über ein Zwischenelement elektrisch leitend verbunden ist, und welches ein zweites Durchgangsloch aufweist. Das Zwischenelement ist üblicherweise aus einem zum ersten Material des Kontaktbauteils verschiedenen Material, insbesondere aus einem härteren Metall, speziell Kupfer, und weist ein weiteres, drittes Durchgangsloch auf und ist mit dem Kontaktbauteil stoffschlüssig verbunden. In der montierten Endposition ist es zwischen dem Kontaktbauteil und dem Kontaktelement angeordnet.

Für eine zuverlässige stoffschlüssige Verbindung weist das Zwischenelement umlaufend um das dritte Durchgangsloch einen Verbindungskragen auf, über den das Zwischenelement mit dem Kontaktbauteil stoffschlüssig und elektrisch leitend verbunden ist. Der Verbindungkragen ist in radialer Richtung von einem Lochrand des ersten Durchgangslochs des Kontaktbauteils beabstandet, sodass ein Depotraum geschaffen ist, der zur Aufnahme von Material des Kontaktbauteils ausgebildet ist.

In zweckdienlicher Ausbildung befindet sich in dem Depotraum entsprechend auch Material des Kontaktbauteils, welches beim Verbindungsprozess, also insbesondere beim Schweißprozess in den Depotraum verbracht wurde. Der Depotraum ist dabei vorzugsweise nur teilweise mit dem Material angefüllt.

Die Aufgabe wird weiterhin gelöst durch eine Kontaktbaugruppe für eine solche Kontaktanordnung, welche das Kontaktbauteil sowie das daran stoffschlüssig befestigte Zwischenelement aufweist.

Die im Hinblick auf die Kontaktanordnung angeführten Vorteile und bevorzugten Ausgestaltung sind zumindest sinngemäß auch auf die Kontaktbaugruppe zu übertragen, soweit die Bauteile der Kontaktbaugruppe betroffen sind.

Schließlich wird die Aufgabe weiterhin gelöst durch ein Verfahren zur Herstellung einer derartigen Kontaktbaugruppe, bei dem das Zwischenelement durch einen stoffschlüssigen Verbindungsprozess, insbesondere durch Schweißen mit dem Kontaktbauteil verbunden wird, wobei durch den Depotraum ein Freiraum oder Aufnahmeraum zur Aufnahme von Material des Kontaktbauteils ausgebildet ist.

Bevorzugt sammelt sich bei dem Verbindungsprozess Material des Kontaktbauteils im Depotraum an.

Das erfindungsgemäße Lösungskonzept mit der speziellen Ausgestaltung des Zwischenelements mit dem Verbindungskragen, welcher stoffschlüssig und insbesondere mit Hilfe eines Schweißprozesses am Kontaktbauteil befestigt ist/wird, beruht dabei auf der Erkenntnis, dass beim Verbindungsprozess insbesondere aufgrund des weicheren Materials des Kontaktbauteils die Gefahr besteht, dass dieses Material in unerwünschter Weise radial nach innen in Richtung zum ersten Durchgangsloches verlagert wird. Dies kann unter Umständen zu einer Beeinflussung und Störung der Kontaktanordnung führen.

Für den Verbindungsprozess wird insbesondere ein Schweißprozess herangezogen, beispielsweise ein Reibschweißen, beispielsweise ein Rotationsschweißen und insbesondere ein Ultraschallschweißen.

Speziell bei einem Schweißprozess erweicht das Material des Kontaktbauteils und verflüssigt sich teilweise, wobei dieses Material dann in Richtung zum ersten Durchgangsloch fließen und sich dort ansammeln kann.

Das Zwischenelement ist bevorzugt als eine Lochscheibe ausgebildet, welche auf dem Kontaktbauteil aufliegt. Es taucht nicht - beispielsweise mit einem zylindrischen Abschnitt - in das erste Durchgangsloch ein. Die Lochscheibe ist vorzugsweise an ihrer dem Kontaktbauteil zugewandten unteren Seite bis auf den hervorstehenden Verbindungskragen eben ausgebildet. Die Lochscheibe liegt vorzugsweise zwischen dem Kontaktbauteil und dem Kontaktelement ein und liegt an diesen Elementen bevorzugt unmittelbar an, insbesondere ohne in eines der Durchgangslöcher dieser Elemente einzutauchen.

Das Zwischenelement weist vorzugsweise lediglich genau einen Verbindungskragen auf. Dieser ist insbesondere am äußersten Umfang des Zwischenelements ausgebildet.

Die beiden Durchgangslöcher des Kontaktbauteils sowie des Zwischenelements sind bevorzugt konzentrisch zueinander angeordnet.

In einer bevorzugten Ausgestaltung weist das dritte Durchgangsloch des Zwischenelements eine kleinere Öffnung als das erste Durchgangsloch auf. Das Zwischenelement steht in radialer Richtung nach innen über einen Lochrand des ersten Durchgangslochs über. Der überstehende Teilbereich bildet eine Abstützfläche für einen Bolzenkopf eines Verriegelungsbolzens aus. Die Abstützfläche ist daher insbesondere von unten über das erste Durchgangsloch zugänglich. Zur Ausbildung der fertigen Kontaktanordnung wird ein der Verriegelungsbolzen, insbesondere ein Schraubbolzen in das erste Durchgangsloch mit dem Bolzenkopf eingeführt, wobei sich der Bolzenkopf an der Unterseite des Zwischenelements an der insbesondere ringförmigen Abstützfläche abstützt. Ein Bolzenschaft, insbesondere Gewindeschaft, ist durch das dritte Durchgangsloch geführt und steht über das Zwischenelement über. Das Kontaktelement liegt an einer Oberseite des Zwischenelements an. Der Bolzenschaft ist durch das zweite Durchgangsloch des Kontaktelements hindurchgeführt. Das Kontaktelement wird schließlich gegen die Oberseite des Zwischenelements verpresst und verspannt, insbesondere durch Verschrauben, bevorzugt mittels einer Mutter. Hierdurch ist insgesamt eine zuverlässige Kontaktverbindung zwischen dem Kontaktbauteil aus dem weichen Material, insbesondere Aluminium, und dem Kontaktelement ausgebildet.

An die Abstützfläche schließt sich weiterhin in radialer Richtung nach außen noch ein insbesondere ringförmiger Teilabschnitt des Zwischenelements an, bevor der axial hervorspringende Verbindungskragen ausgebildet ist.

Sofern vorliegend von einem Depotraum gesprochen wird, so wird hierunter der Raum verstanden, der sich ausgehend vom Verbindungskragen bis zum Lochrand erstreckt und welcher in Axialrichtung durch eine Unterseite des Zwischenelements sowie einer Oberseite des Kontaktbauteils begrenzt ist (ohne das ggf. in den Depotraum durch den Verbindungsprozess verdrängte Material).

Durch diesen Depotraum wird ein Eindringen von Material in den Innenbereich der Durchgangsbohrungen verhindert und insbesondere wird auch verhindert, dass Material in den Bereich der Abstützfläche gelangt, an der sich der Bolzenkopf am Zwischenelement abstützt

Der Depotraum ist insbesondere als ein umlaufender Ringraum ausgebildet. Alternativ hierzu besteht auch die Möglichkeit, dass der Depotraum durch mehrere Teilräume gebildet ist, die beispielsweise durch segmentartig um den Umfang angeordnete Depottaschen ausgebildet sind.

Bei dem Verbindungskragen handelt es sich allgemein um eine an der in Richtung zum Kontaktbauteil orientierten Unterseite des Zwischenelements ausgebildete, insbesondere stegförmige Erhebung in der ansonst vorzugsweise flachen und ebenen Unterseite. Der Verbindungskragen ist insbesondere als ein vollständig und unterbrechungsfrei um das dritte Durchgangsloch umlaufender Ringkragen ausgebildet. Alternativ hierzu besteht auch die Möglichkeit, dass er unterbrochen und beispielsweise durch mehrere Segmente gebildet ist. Der Verbindungkragen bildet die stoffschlüssige Verbindung zum Kontaktbauteil aus, d.h. dass das Zwischenelement vorzugsweise lediglich durch den Verbindungkragen mit dem Kontaktbauteil stoffschlüssig speziell durch Schweißen verbunden ist. Diese Verbindungskragen kann daher auch als Schweißkragen oder Schweißring bezeichnet sein.

Zur Gewährleistung der Aufnahmefunktion ist im Bereich des Depotraums, also radial innenliegend zum Verbindungskragen, die Unterseite des Zwischenelements beabstandet von der Oberseite des Kontaktbauteils angeordnet. Bei der Oberseite handelt es sich um eine Oberseite im Ausgangszustand vor dem Verbindungsprozess, also um eine Oberseite ohne eventuelle Materialablagerungen im Depotraum infolge des Verbindungsprozesses im Depotraum. Der Verbindungsprozess, wird daher bewusst derart gesteuert, dass durch den Verbindungskragen auch bei der fertig ausgebildeten stoffschlüssigen Verbindung ein Abstandselement ausgebildet ist, welches die Unterseite des Zwischenelements beabstandet von der Oberseite des Kontaktelements hält.

Bei der Ausbildung der stoffschlüssigen Verbindung, speziell durch das Schweißen erweicht oder verflüssigt sich das Material des Kontaktbauteils, sodass der Verbindungskragen in die Oberseite des Kontaktbauteils zumindest etwas eintaucht. Der Fertigungsprozess wird daher allgemein derart gesteuert, dass der Verbindungskragen nur teilweise in das Kontaktbauteil eintaucht. Bei der fertigen Verbindung bringt der Verbindungskragen daher mit einem Teilstück in das Material des Kontaktbauteils ein und gleichzeitig steht ein Teilstück über die Oberseite des Kontaktbauteils über.

Im Hinblick auf eine zuverlässige Ausbildung der stoffschlüssigen Verbindung verjüngt sich der Verbindungskragen in Richtung zum Kontaktbauteil und läuft insbesondere spitz zu. Der Verbindungskragen weist daher eine insbesondere umlaufende Ringkante auf. Der Verbindungskragen weist vorzugsweise einen sich nicht verjüngenden Basisabschnitt sowie einen sich daran anschließenden und sich verjüngenden Endabschnitt auf.

Im (Halb-) Querschnittsprofil ist der Verbindungkragen - zumindest in dem dem Kontaktbauteil zugeordneten Endabschnitt - bevorzugt nach Art eines Dreiecks ausgebildet, dessen Spitze in Richtung zum Kontaktbauteil orientiert ist. Das Dreieck weist zwei in Richtung zum Kontaktbauteil orientierte Dreiecksflanken auf, die eine Zentrierwirkung haben und daher auch als Zentrierungsflanken bezeichnet werden können. Bevorzugt handelt es sich um ein Dreieck mit unterschiedlich langen Dreiecksflanken, wobei bevorzugt die radial äußere Dreiecksflanke länger ist als die radial innenliegende Dreiecksflanke. Durch diese spezielle sich verjüngende und insbesondere spitz zulaufende Ausgestaltung wird ein besonders definierter Energieeintrag und damit eine stabiler Schweißprozess sowie eine zuverlässige Schweißverbindung erreicht. Gleichzeitig wird durch den endseitig spitz zulaufenden ringförmigen Verbindungskragen eine gute Positionierung und Zentrierung beim Schweißprozess erreicht, was insbesondere auch in Verbindung mit einer glatten Oberfläche des Kontaktbauteils von besonderem Vorteil ist.

Der radiale Abstand zwischen dem Verbindungskragen, also einer radial innenliegenden Innenseite des Verbindungskragens, und dem Lochrand des ersten Durchgangslochs liegt vorzugsweise im Bereich zwischen 0,6 mm bis 2 mm und insbesondere im Bereich zwischen 0,8 mm bis 1,5 mm.

In bevorzugter Ausgestaltung liegt im Depotraum eine freie Höhe zwischen der Unterseite des Zwischenelements und der Oberseite des Kontaktbauteils (ohne das ggf. beim Verbindungsprozess in den Depotraum verdrängtes Material des Kontaktbauteils) im Bereich zwischen 0,1 mm bis 1 mm und insbesondere im Bereich zwischen 0,3 mm und 0,5 mm.

Der Verbindungskragen selbst weist demgegenüber vorzugsweise eine etwas größere Höhe auf, da er bei der ausgebildeten stoffschlüssigen Verbindung etwas in das Kontaktbauteil eintaucht. Diese Eintauchtiefe, auch als Schweißtiefe bezeichnet, liegt beispielsweise im Bereich zwischen 0,3 mm bis 0,7 mm und typischerweise im Bereich zwischen 0,5 mm bis 0,6 mm. Die Höhe des Verbindungskragens liegt daher typischerweise um 0,3 mm bis 0,7 mm über der freien Höhe.

Die freie Höhe wird auch als Depothöhe bezeichnet. Die Depothöhe ist bevorzugt größer als eine minimale Schweißtiefe (Mindestschweißtiefe).

Die Höhe des Verbindungskragens liegt vorzugsweise im Bereich zwischen 0,4 mm bis 1,5 mm und insbesondere im Bereich zwischen 0,6 mm und 1 mm und speziell beispielsweise bei 0,75 mm.

Die Kontaktanordnung wird insbesondere im Kraftfahrzeugbereich eingesetzt und dient insbesondere zur elektrischen Kontaktierung einer als Stromschiene ausgebildeten Leiterschiene, die das Kontaktbauteil bildet. Bei einer solchen Stromschiene handelt es sich beispielsweise um eine langgestreckte Hauptversorgungsleitung, insbesondere einen sogenannten Backbone, mit dem ein Vorderwagen mit einem Hinterwagen des Fahrzeugs zur elektrischen Leistungsversorgung verbunden wird. Die Strom- oder Leiterschiene weist vorzugsweise eine Länge von zumindest 0,5 m, zumindest 0,75m oder auch von zumindest 1 m auf. Allgemein bestehen beim Einbau einer derartigen Leiterschiene gewisse Toleranzanforderungen im Hinblick auf die Positionierung, speziell auch in Relation zu dem anzuschließenden Kontaktelement.

Gemäß einem weiteren Aspekt ist erfindungsgemäß vorgesehen, dass das erste Durchgangsloch des Kontaktbauteils und das dritte Durchgangsloch des Zwischenelements als Langloch ausgebildet sind. Durch diese Maßnahme ist die Möglichkeit eines Toleranzausgleiches bei der Befestigung des Kontaktelements geschaffen.

Diese Ausgestaltung mit dem Langloch wird vorliegend als eine eigenständige Erfindung angesehen. Die Einreichung einer Teilanmeldung hierauf bleibt vorbehalten. Als eigenständiges erfinderisches Konzept wird daher eine Kontaktanordnung bzw. eine Kontaktbaugruppe verstanden, welche die Merkmale des Anspruchs 1 bzw. des Anspruchs 10 aufweist, jedoch anstelle der Merkmale des kennzeichnenden Teils (spezielle Anordnung und Ausgestaltung des Verbindungskragens mit dem Depotraum) die Merkmale des Anspruchs 8 aufweist (Durchgangslöcher als Langloch).

In zweckdienlicher Ausgestaltung ist die Oberseite des Kontaktbauteils zumindest im Bereich des Zwischenelements und im Ausgangszustand (also ohne Berücksichtigung des evtl. beim Verbindungsprozess verdrängten Materials des Kontaktbauteils) eben und ohne Vertiefung oder Erhöhung ausgebildet. Beim Verfahren zur Ausbildung der stoffschlüssigen Verbindung zwischen Kontaktbauteil und Zwischenelement wird daher das Zwischenelement auf der ebenen Oberseite des Kontaktbauteils aufgelegt, wobei aufgrund der ebenen Oberseite der Verbindungskragen ohne formschlüssige Führung durch das Kontaktbauteil auf diesem aufliegt bzw. aufgelegt wird, bevor dann der Verbindungsprozess durchgeführt wird.

Im Hinblick auf eine zuverlässige Ausrichtung und insbesondere Zentrierung des Zwischenelements in Relation zum Kontaktbauteil wird beim Verfahren zur Herstellung der Kontaktbaugruppe ein Zentrierbolzen verwendet, auf den das Kontaktbauteil sowie das Zwischenelement mit ihren jeweiligen Durchgangslöchern aufgelegt werden. Speziell werden die beiden Durchgangslöcher mithilfe des Zentrierbolzens konzentrisch zueinander orientiert.

Bevorzugt ist der Zentrierbolzen hierzu gestuft ausgebildet und weist einen breiten Bolzenfuß sowie einen im Vergleich hierzu dünneren und nach oben abstehenden Zentrierstift auf, wobei der Bolzenfuß in das erste Durchgangsloch des Kontaktbauteils zumindest teilweise eintaucht und der Zentrierstift in das dritte Durchgangsloch des Zwischenelements zumindest eindringt und vorzugsweise das dritte Durchgangsloch durchstößt und über dieses übersteht. Zweckdienlicherweise ist der Bolzenfuß an die Dimension des ersten Durchgangslochs und der Zentrierstift an die Dimension des dritten Durchgangslochs angepasst, sodass eine gezielte Ausrichtung erreicht ist. Der Bolzenfuß liegt dabei vorzugsweise passgenau mit einem erforderlichen Toleranzspiel nach Art einer Spielpassung im ersten Durchgangsloch und korrespondierend der Zentrierstift gleicherweise passgenau nach Art einer Spielpassung im dritten Durchgangsloch ein.

Bei dem Kontaktbauteil handelt es sich vorzugsweise um die bereits erwähnte Leiterschiene, ist jedoch nicht hierauf beschränkt. Alternativ handelt es sich beispielsweise um ein Terminal, wie beispielsweise einen Kabelschuh, an dem ein anzuschließendes Kabel befestigt ist. Nachfolgend wird ohne Beschränkung der Allgemeinheit von einer Leiterschiene als Kontaktbauteil gesprochen.

Beim Kontaktelement handelt es sich insbesondere um einen Kontaktschuh mit einer daran angeschlossenen elektrischen Leitung, die beispielsweise als Mantelleitung ausgebildet ist. Deren Leiter ist insbesondere als Litzenleiter oder auch als massiver Leiter ausgebildet. Der Leiter ist typischerweise durch eine Crimp- oder Schraubverbindung oder auch stoffschlüssig beispielsweise durch Löten oder Schweißen mit dem Kabelschuh elektrisch leitend und mechanisch verbunden.

Alternativ handelt es sich bei dem Kontaktelement um eine weitere Leiterschiene oder auch um einen fixen Befestigungspunkt an einer Struktur, wie beispielsweise ein Chassis eines Fahrzeugs.

Derartige Kontaktanordnungen dienen speziell im Automobilbereich zum Anschluss einer Leiterschiene an ein Kontaktelement, wie beispielsweise an einen Kabelschuh mit einer daran befestigten Leitung, oder auch an eine weitere Leiterschiene oder auch an ein Chassis.

Derartige Kontaktanordnungen werden vorzugsweise zur Massekontaktierung eingesetzt oder zur sonstigen Stromversorgung von Leistungsverbrauchern. Die Kontaktanordnung ist insbesondere Teil einer Gleichstromversorgung. Aus Gewichtsgründen besteht die Leiterschiene häufig aus einem Aluminiumwerkstoff. Hierunter wird Aluminium oder eine Aluminiumlegierung verstanden. Sofern vorliegend von Aluminium gesprochen wird, so wird hierunter reines Aluminium, beispielsweise mit der Bezeichnung AL 99,5 oder AL 99,7 verstanden. Derartig reines Aluminium weist eine gute elektrische Leitfähigkeit auf. Das Kontaktelement und vorzugsweise auch das Zwischenelement besteht in der Regel aus einem anderen Metall, insbesondere mit einer höheren Festigkeit, wie beispielsweise Kupfer (z.B. CU ETP) oder eine Kupferlegierung. Insbesondere ist das Bauteil ergänzend mit einer Oberflächenbeschichtung versehen vorgesehen. Bei dieser handelt es sich insbesondere um eine Korrosionsschutzschicht und / oder eine Schicht für eine verbesserte Schweißbarkeit. Speziell wird eine Nickel oder eine Nickel-Silberschicht aufgebracht, beispielsweise mit einer Schichtdicke im Bereich von 3µm bis 6µm für Nickel und 2µm bis 4 µm für Silber Sofern vorliegend von einer Legierung (Cu, Al) gesprochen wird, so wird hierunter insbesondere eine Legierung verstanden, bei der der Cu- oder der Al-Anteil größer 50 Gew.% ist.

Ein Ausführungsbeispiel der Erfindung wird nachfolgend anhand der Figuren näher erläutert. Diese zeigen jeweils in teilweise vereinfachten Darstellungen:
- FIG 1: eine perspektivische Darstellung einer Kontaktanordnung,
- FIG 2: eine weitere perspektivische Darstellung der Kontaktanordnung mit einem Gusselement,
- FIG 3: eine Schnittdarstellung durch die Kontaktanordnung,
- FIG 4: eine vereinfachte Schnittdarstellung durch eine Kontaktbaugruppe bestehend aus einem Kontaktbauteil und einem Zwischenelement,
- FIG 5A: eine Ansicht von unten auf das Zwischenelement mit einem kreisrunden dritten Durchgangsloch,
- FIG 5B: ein zu dem Zwischenelement gemäß Figur 5A korrespondierendes Kontaktbauteil mit kreisrundem ersten Durchgangsloch zur Ausbildung einer Kontaktanordnung mit dem Zwischenelement gemäß FIG 5A,
- FIG 6A: eine Ansicht von unten auf das Zwischenelement einer alternativen Ausführungsvariante mit einem als Langloch ausgebildeten dritten Durchgangsloch,
- FIG 6B: ein zu dem Zwischenelement gemäß FIG 6A korrespondierendes Kontaktbauteil mit einem als Langloch ausgebildeten ersten Durchgangsloch zur Ausbildung einer Kontaktanordnung mit dem Zwischenelement gemäß FIG 6A, sowie
- FIG 7: eine schematische Darstellung einer Schweißvorrichtung zur Erläuterung des Schweißverfahrens.

In den Figuren 1 bis 3 ist eine als Schraubkontaktierung ausgebildete elektrische Kontaktanordnung 2 dargestellt. Diese umfasst ein als Leiterschiene 4 ausgebildetes Kontaktbauteil, ein Kontaktelement 6, ein Zwischenelement 8 sowie einen als Gewindebolzen ausgebildeten Verbindungsbolzen, der nachfolgend als Schraube 10 bezeichnet wird, und eine Mutter 12. Die Schraube 10 erstreckt sich entlang einer Axialrichtung. Im Ausführungsbeispiel umfasst die Kontaktanordnung 2 zusätzlich noch ein fakultatives Gusselement 14 aus Kunststoff. Zwischen dem als Gusselement 14 ausgebildetem Kunststoffteil und der Leiterschiene 4 ist bei Bedarf ein federndes Element angeordnet. Dieses ist beispielsweise als elastische Lochscheibe, als eine federnde Lochscheibe oder auch nach Art einer Tellerfeder ausgebildet. Weitere Elemente weist die Kontaktanordnung 2 vorzugsweise nicht auf.

Die Leiterschiene 4 weist ein erstes Durchgangsloch 16, das Kontaktelement 6 ein zweites Durchgangsloch 18 und das Zwischenelement 8 ein weiteres, drittes Durchgangsloch 20 auf.

Unter Leiterschiene 4 wird vorliegend allgemein ein elektrischer Leiter aus massivem Material mit rechteckförmiger Querschnittsfläche verstanden. Die Leiterschiene 4 weist typischerweise eine Materialstärke im Bereich von einigen Millimetern, beispielsweise zwischen 3 und 10 mm auf. Die Breite liegt dabei typischerweise im Bereich von einigen Zentimetern, beispielsweise im Bereich von 2 cm bis 6 cm.

Die Schraube 10 weist einen nachfolgend als Schraubenkopf 22 bezeichneten Bolzenkopf sowie einen Gewindeschaft auf, auf den die Mutter 12 aufgeschraubt ist. Alternativ kann auch direkt in das zweite Durchgansloch 18 ein Gewinde eingebracht sein, in das die Schraube 10 eingeschraubt wird.

Bei der Leiterschiene 4 handelt es sich um eine AL-Leiterschiene vorzugsweise aus reinem Aluminium oder alternativ aus einer Aluminiumlegierung. Das Zwischenelement 8 sowie das Kontaktelement 6 bestehen bevorzugt aus einer CU-Legierung, vorzugsweise aus der gleichen CU-Legierung oder auch aus reinem Kupfer. Bei der Schraube 10 und der Mutter 12 handelt es sich vorzugsweise um Bauteile aus einem Stahlwerkstoff, alternativ aus Messing oder auch aus Kupfer.

Das Zwischenelement 8 ist als eine Lochscheibe nach Art einer Beilagscheibe ausgebildet und ist auf einer Oberseite der Leiterschiene 4 befestigt, die dem Kontaktelement 6 zugewandt ist. Das Zwischenelement 8 ist mit der Leiterschiene 4 stoffschlüssig und vorzugsweise durch Schweißen verbunden.

Das erste Durchgangsloch 16 der Leiterschiene 4 weist eine größere Innenabmessung, insbesondere Durchmesser, auf als das dritte Durchgangsloch 20 des Kontaktelements 6. Die Durchgangslöcher 16, 18, 20 sind bevorzugt mittig zueinander ausgerichtet und insbesondere konzentrisch zueinander orientiert. Das Zwischenelement 8 weist eine radial über einen Lochrand des ersten Durchgangslochs 16 überstehende Abstützfläche 26 auf.

Die Innenabmessung, insbesondere ein Durchmesser des ersten Durchgangslochs 16 ist größer als eine Außenabmessung, insbesondere Außendurchmesser des Schraubenkopfes 22, zumindest größer als die Außenabmessung eines sich an den Schraubenschaft anschließenden Teils des Schraubenkopfes 22, welcher im ersten Durchgangsloch 16 einliegt. Der Schraubenkopf 22 taucht daher in das erste Durchgangsloch 16 ein und kommt mit seiner Unterseite zum Aufliegen an der Abstützfläche 26. Bevorzugt sitzt der Schraubenkopf 22 mit Spiel im ersten Durchgangsloch 16 ein und ist beispielsweise zur Innenwandung des ersten Durchgangslochs 16 beabstandet.

Die Leiterschiene 4 bildet zusammen mit dem daran befestigten Zwischenelement 8 vorzugsweise eine vorgefertigte Kontaktbaugruppe. Zur Ausbildung der Kontaktanordnung 2 wird das Kontaktelement 6 mithilfe der Schraube 10 und insbesondere der Mutter 12 mit dieser vorbereiteten Kontaktbaugruppe verschraubt. Dabei wird das Kontaktelement 6 flächig gegen eine dem Kontaktbauteil 4 abgewandten Oberseite das Zwischenelements 8 mit hoher Kontaktkraft verspannt, die durch die Schraubverbindung ausgeübt wird. Die Kontaktkraft der Schraubverbindung wird dabei mittelbar über das Zwischenelement 8 übertragen. Hervorzuheben ist, dass die Leiterschiene 4 insofern nicht an der Schraubkontaktierung teilnimmt, als dass auf sie keine Schraubkraft einwirkt. Damit ist ein Fließen des vergleichsweise weichen Aluminiums in unerwünschte Bereiche, insbesondere in einen Verschraubungsbereich zuverlässig vermieden und sichergestellt, dass die Kontaktkraft dauerhaft aufrechterhalten wird.

Der elektrische Stromfluss zwischen der Leiterschiene 4 und dem Kontaktelement 6 erfolgt einerseits über die stoffschlüssige Verbindung zwischen Leiterschiene 4 und Zwischenelement 8 und andererseits über die kraftschlüssige Verbindung zwischen Zwischenelement 8 und Kontaktelement 6. Im Betriebsfall fließt zumindest der größte Teil des elektrischen Stromes über das Zwischenelement 8 und zwar über dessen obere und untere Kontaktflächen einerseits zum Kontaktelement 6 und andererseits zur Leiterschiene 4.

Der Aufbau des Zwischenelements 8 und die Verbindung mit dem der Leiterschiene 4 wird anhand der FIG 4 näher erläutert:
Das Zwischenelement 8 ist allgemein nach Art einer Loch- oder Ringscheibe ausgebildet und weist an seiner insbesondere ebenen Unterseite 30 einen nach unten axial abstehenden Verbindungskragen 32 auf. Im Ausführungsbeispiel ist dieser Verbindungskragen 32 am äußersten Umfangsrand ausgebildet.

Das Zwischenelement 8 ist zwischen dem Kontaktelement 6 und der Leiterschiene 4 angeordnet und liegt insbesondere jeweils unmittelbar an diesen an. Das Zwischenelement 8 ist als eine flache und ggf. gestufte Scheibe ausgebildet. Sie weist insbesondere keinen Schaftabschnitt auf, welcher in das erste Durchgangsloch 16 eintaucht und vorzugsweise auch keinen, welcher in das zweite Durchgangsloch 18 eintaucht.

Die Unterseite 30 ist bis auf den hervorspringenden Verbindungskragen 32 insbesondere eben und flach ausgebildet. Wie zuvor beschrieben, weist das das dritte Durchgangsloch 20 des Zwischenelements 8 eine kleinere Öffnungsweite als das erste Durchgangsloch 16 auf, so dass ein radial innenliegender Teilabschnitt der Unterseite über den Lochrand des ersten Durchgangslochs 16 übersteht und die Abstützfläche 26 ausbildet. Radial nach außen schließt sich an diese Abstützfläche 26 noch ein weiterer insbesondere ringförmiger Teilabschnitt der Unterseite 30 des Zwischenelements 8 an, die beabstandet zu der Oberseite der Leiterschiene 4 ist und die bis zu dem Verbindungskragen 32 reicht.

Der Verbindungskragen 32 weist ausgehend von der Unterseite 30 in Axialrichtung zunächst einen Basisabschnitt auf, an das sich in axialer Richtung ein sich verjüngender Endabschnitt anschließt. Die Höhen von Basisabschnitt und Endabschnitt sind bevorzugt etwa gleich (z.B. im Bereich von 40% bis 60% der Gesamthöhe des Verbindungskragens). Der Endabschnitt ist im Querschnitt betrachtet dreieckförmig ausgebildet. Bevorzugt ist eine randseitige, äußere Dreiecksflanke größer als die radial innenseitig angeordnete innere Dreiecksflanke. Die beiden Dreiecksflanken sind bevorzugt unter einem stumpfen Winkel zueinander orientiert.

Eine Oberseite des Zwischenelements 8 ist gestuft ausgebildet und weist radial innenliegend einen sich an das dritte Durchgangsloch 20 anschließenden Ringkragen 34 auf, auf dem sich bei der in den Figuren 1 bis 3 gezeigten Kontaktanordnung 2 das Kontaktelement 6 abstützt. Der in Axialrichtung abgesetzte äußere Ringbereich 36 dient insbesondere als Kontakt- oder Auflagefläche für einen Schweißkopf beim Schweißprozess, wenn also das Zwischenelement 8 mit dem Kontaktbauteil 4 stoffschlüssig verbunden wird.

Der Verbindungskragen 32, insbesondere seine radial innenliegende Innenseite des Basisabschnitts ist um einen Abstand a von einem Lochrand 38 des ersten Durchgangslochs 16 beabstandet. Der Abstand a liegt bevorzugt im Bereich zwischen 0,6 mm bis 2 mm und insbesondere im Bereich zwischen 0,8 mm bis 1,5 mm. Entsprechend ist auch der Innenradius des Verbindungskragens 32 um den Abstand a größer als der Radius des ersten Durchgangslochs 16.

In der Figur 4 ist mit den durchgezogenen Linien eine Ausgangssituation vor dem Schweißprozess dargestellt, bei der das Zwischenelement 8 auf der Oberseite 40 mit dem Verbindungskragen 32 aufliegt. Diese Oberseite 40 ist zumindest im Bereich des Zwischenelements 8 eben und ohne eine Konturierung ausgebildet.

Ergänzend ist durch die gestrichelte Linie die Situation nach dem Schweißprozess schematisiert angedeutet, bei der der Verbindungskragen 32 teilweise in die Oberseite 40 des Kontaktbauteils 4 eingetaucht ist. Wie gut zu erkennen ist, ist auch nach Ausbildung der Schweißverbindung zwischen der Oberseite 38 des Kontaktbauteils 4 und der Unterseite 30 des Zwischenelements 8 ein Abstand und damit eine freie Höhe h1 ausgebildet, welche bevorzugt im Bereich zwischen 0,1 mm bis 1 mm und insbesondere im Bereich zwischen 0,3 mm bis 0,5 mm liegt.

Der Verbindungskragen 32 weist insgesamt eine Höhe h2 auf, welche bevorzugt im Bereich zwischen 0,4 mm bis 1,5 mm und insbesondere im Bereich zwischen 0,6 mm und 1 mm und speziell bei 0,75 mm liegt.

Eine radiale Breite des Verbindungskragens 32 beträgt beispielsweise 1,5 mm bis 4 mm und insbesondere im Bereich zwischen 2 und 3 mm und beispielsweise 2,5 mm. Die Aufteilung auf die beiden ungleichen Dreiecksflanken ist hierbei insbesondere 1/3 zu 2/3.

Ein maximaler Durchmesser des Zwischenelements 8 liegt - je nach Ausgestaltung - vorzugsweise zwischen 15 mm bis 40 mm und insbesondere zwischen 20 mm bis 30 mm, bei der Rundloch-Variante (vgl. nachfolgend FIG 5AS, 5B) Bei der Langloch-Variante (vgl. nachfolgend FIG 6A, 6B) liegt der maximale Durchmesser typischerweise 5 mm bis 10 mm drüber.

Insgesamt ist hierdurch ein Depotraum 42 ausgebildet. Der Depotraum 42 ist der Bereich, der sich ausgehend vom Verbindungskragen 32 bis zum Lochrand 38 erstreckt und welcher in Axialrichtung durch die Unterseite 30 des Zwischenelements 8 (nämlich insbesondere dem durch den sich radial nach außen an die Abstützfläche 26 anschließenden Teilabschnitt) sowie der (ursprünglichen, ebenen) Oberseite 40 des Kontaktbauteils 8 begrenzt ist.

Im Ausführungsbeispiel der FIG 4 ist ergänzend zu Illustrationszwecken innerhalb dieses Depotraums 42 eine Materialansammlung 44 angedeutet. Beim Schweißprozess, insbesondere einem Ultraschallschweißen oder auch Reibschweißen, erweicht an der Oberseite 40 das Material des Kontaktbauteils 4 und verflüssigt sich beispielsweise zumindest teilweise. Das zumindest erweichte oder auch verflüssigte Material des Kontaktbauteils 4 wandert zumindest teilweise radial nach innen. Durch den geschaffenen Depotraum 42 kann sich dieses Material dort ansammeln und die skizzierte Materialansammlung 44 ausbilden. Der Depotraum 42 und die Prozessparameter sind insbesondere vorzugsweise derart gewählt, dass der Depotraum 42 nicht vollständig mit der Materialansammlung 44 ausgefüllt ist.

Im Ausführungsbeispiel ist der Depotraum 42 als ein umlaufender Ringraum ohne Unterteilung ausgebildet. Alternativ hierzu besteht auch die Möglichkeit, dass der Depotraum 42 in Umfangsrichtung in einzelne voneinander getrennte Depottaschen unterteilt ist, die zueinander beispielsweise durch Zwischenwände getrennt sind.

Anhand der Figuren 5A, 5B sowie 6A, 6B werden zwei Varianten für Bauteilpaare gezeigt, nämlich jeweils das Zwischenelement 8 sowie die (ausschnittsweise dargestellte) Leiterschiene 4. Die Figuren 5A, 6A zeigen dabei jeweils einen Blick auf die Unterseite 30 des Zwischenelements 8 und die Figuren 5B, 6B jeweils eine Ansicht auf die Oberseite 40 des Kontaktbauteils 4. In den Figuren 5B, 6B ist jeweils die Kontur des dritten Durchgangslochs 20 im montierten Zustand als gestrichelte Linie dargestellt.

Die Figuren 5A, 5B zeigen eine Ausführungsvariante mit kreisrunden Durchgangslöchern 16, 20 und die Figuren 6A, 6B eine Variante, bei der diese als Langlöcher ausgebildet sind. Das Verhältnis von Länge zu Breite dieser Langlöcher beträgt beispielsweise zumindest 1,2 vorzugsweise zumindest 1,5 oder auch zumindest 2.

Zunächst ist gut zu erkennen, dass das dritte Durchgangsloch 20 eine geringere Ausdehnung als das erste Durchgangsloch 16 aufweist und relativ zu diesem zentriert orientiert ist, sodass sich die umlaufende Abstützfläche 26 ausbildet, an der sich der Schraubenkopf der Schraube 10 abstützen kann. Bei der kreisrunden Ausgestaltung sind die beiden Durchgangslöcher 16, 20 bevorzugt konzentrisch zueinander orientiert und bei der Ausgestaltung mit den Langlöchern liegen die beiden großen Halbachsen sowie die beiden kleinen Halbachsen der beiden Durchgangslöcher 16, 20 bevorzugt aufeinander auf.

Der zuvor definierte Abstand a zwischen dem Lochrand 38 des ersten Durchgangslochs 16 und der Innenseite des Verbindungskragens 32 wird - speziell bei der Ausführungsvariante mit dem Langloch - durch den geringsten Abstand a definiert.

Durch die Ausgestaltung mit dem Langloch besteht die Möglichkeit eines Längenausgleichs bei der Ausbildung der Kontaktanordnung 2, d.h. die Relativposition der Leiterschiene 4 in Relation zum Kontaktelement 6 kann innerhalb eines Toleranzfensters variiert werden.

Bei der hier bevorzugten Anwendung in einem Kraftfahrzeug treten nämlich häufig Fertigungstoleranzen auf, so dass z.B. die Position der Leiterschiene 4 und/oder des Kontaktelements 6 innerhalb eines Toleranzfensters variieren kann. Beispielsweise wird in einem Anwendungsfall die Leiterschiene 4, also speziell die vorgefertigte Kontaktbaugruppe mit dem angeschweißten Zwischenelement, an einem ortsfesten Kontaktelement 6 angeschraubt. Beispielsweise ist das Kontaktelement Teil eines Fahrzeug-Chassis bzw. mit diesem Chassis verbunden. Das Chassis, bzw. ein entsprechender Befestigungspunkt definiert daher das Kontaktelement 6. In diesem Fall handelt es sich beispielsweise um eine Massekontaktierung, bei der die Leiterschiene 6 als eine Rückleitung einer Gleichstrom-Versorgungsleitung ausgebildet ist und mit dem Fahrzeug Chassis als Massekontakt verbunden ist.

Allgemein sind Fertigungstoleranzen bei den vorliegenden massiven und steifen Leiterschienen 4 nur schwer zu kompensieren. Für einen Längenausgleich werden beispielsweise Längenausgleichelemente angebracht, die jedoch aufwändig sind.

Durch die Ausgestaltung mit den Langlöchern kann demgegenüber eine Kompensation für derartige Fertigungstoleranzen bei nur geringem konstruktivem Aufwand erfolgen. Die Ausgestaltung durch die Langlöcher erlaubt vorzugsweise einen Längenausgleich von mehreren Millimetern, beispielsweise im Bereich von bis zu 10 mm oder bis zu 15 mm und von zumindest 5 mm.

Das dritte Durchgangsloch 16 ist jeweils derart bemessen, dass die Schraube 10 mit ihrem Schaft möglichst passgenau durchgeführt werden kann, d.h. sie weist lediglich ein geringes Übermaß relativ zum Durchmesser des Schraubenschafts auf. Als Schrauben werden typischerweise M6-Schrauben oder M8-Schrauben (auch bei der Version mit den kreisrunden Durchgangslöchern 16, 20) eingesetzt. Die Breite des Langlochs ist entsprechend ebenfalls an die Dimension des Schraubenschafts angepasst.

Insgesamt ist mit der hier beschriebenen Kontaktanordnung 2 eine zuverlässige Kontaktierungslösung für die Kontaktierung des Kontaktbauteils, speziell Leiterschiene 4 an einem weiteren Kontaktelement 6 über eine Schraubverbindung geschaffen. Aufgrund des Eintauchens des Schraubenkopfes 22 in die Leiterschiene 4 ist die Kontaktanordnung 2 in der Höhe platzsparend. Durch die spezielle Ausgestaltung mit dem Verbindungskragen 32 und dem Depotraum 42 ist sie prozesssicher herstellbar, ohne dass sich Materialansammlungen speziell innerhalb von Kontaktbereichen ausbilden, an denen die Schraube 10 mit dem Zwischenelement 8 in Berührung kommt. D.h. es wird insbesondere vermieden, dass verdrängtes AL-Material zwischen die Schraube 10 und dem Zwischenelement 8 gelangt. Schließlich ist bei der Langloch-Ausführungsvariante ein Längenausgleich geschaffen.

Der Verbindungsprozess, speziell Schweißprozess zur Ausbildung der Kontaktbaugruppe bestehend aus Kontaktbauteil 4 und Zwischenelement 8 wird nachfolgend im Zusammenhang mit FIG 7 erläutert:
Das Schweißen erfolgt mithilfe einer Schweißvorrichtung 45, welche beispielsweise ein als Amboss bezeichnetes Auflageteil 46 aufweist, auf das zunächst das Kontaktbauteil 4 sowie das Zwischenelement 8 sukzessive aufgelegt werden. Die Ausrichtung und insbesondere Zentrierung dieser beiden Bauteile zueinander erfolgt mithilfe eines Zentrierbolzens 48, welcher einen breiteren Bolzenfuß 48A sowie einen sich daran in Axialrichtung anschließenden Zentrierstift 48B aufweist, welcher eine im Vergleich zum Bolzenfuß 48A eine geringere radiale Ausdehnung aufweist.

Der Bolzenfuß 48A taucht vorzugsweise passgenau mit einer Spielpassung in das erste Durchgangsloch 16 des Kontaktbauteils 4 ein. Der Zentrierstift 48B durchdringt das dritte Durchgangsloch 20, d.h. das Zwischenelement 8 ist auf den Zentrierstift 48B aufgefädelt. Auch der Zentrierstift 48B liegt vorzugsweise passgenau mit einer Spielpassung in dem dritten Durchgangsloch 20 ein.

Das Zwischenelement 8 liegt zunächst mit seinem Verbindungskragen 32 auf der flachen, ebenen Oberseite 40 des Kontaktbauteils 4 auf und wird daher vom Kontaktbauteils nicht formschlüssig geführt.

Zum Verschweißen wird beispielsweise eine als Sonotrode ausgebildeter Schweißkopf 50 von oben auf das Zwischenelement 8 und zwar insbesondere auf den äußeren umlaufenden Ringbereich 36 aufgesetzt. Anschließend erfolgt das (Ultraschall-) Verschweißen speziell durch von der Sonotrode erzeugten Ultraschall.

Alternativ hierzu wird beispielsweise ein Rotation-Reibschweißprozess durchgeführt, bei dem das Zwischenelement 8 rotiert wird. Hierzu wird es von dem Schweißkopf 50 gegriffen und in Rotation versetzt. Nach erfolgter Schweißverbindung wird die fertig ausgebildete Kontaktbaugruppe wieder aus der Schweißvorrichtung 45 entnommen.

In bevorzugter Ausgestaltung weist das Auflageteil 46 ein Mittenteil 52 auf, welches innerhalb des Auflageteils 18 axial verfahrbar ist und beispielsweise federnd gelagert ist. Hierdurch besteht die Möglichkeit, dass beim Aufsetzen des Schweißkopfes 50 der Zentrierbolzen 58 ausweicht und nach unten gedrückt wird, sodass er beim Schweißprozess nicht stört. Er wird beispielsweise so weit zurückgedrückt, dass er zwar noch in das Zwischenelement 8 und das dritte Durchgangsloch 20 eindringt, jedoch nicht mehr übersteht.

### Bezugszeichenliste

- 2: Kontaktanordnung
- 4: Leiterschiene
- 6: Kontaktelement
- 8: Zwischenelement
- 10: Schraube
- 12: Mutter
- 14: Gusselement
- 16: erstes Durchgangsloch
- 18: zweites Durchgangsloch
- 20: weiteres (drittes) Durchgangsloch
- 22: Schraubenkopf
- 26: Abstützfläche
- 30: Unterseite des Zwischenelements
- 32: Verbindungskragen
- 34: Ringkragen
- 36: Ringbereich
- 38: Lochrand
- 40: Oberseite
- 42: Depotraum
- 44: Materialansammlung
- 45: Schweißvorrichtung
- 46: Auflageteil
- 48: Zentrierbolzen
- 48A: Bolzenfuß
- 48B: Zentrierstift
- 50: Schweißkopf
- 52: Mittenteil

- a: Abstand
- h1: freie Höhe
- h2: Höhe des Verbindungskragens

## Patentansprüche

1. Elektrische Kontaktanordnung (2) mit
- einem Kontaktbauteil (4) aus einem ersten Material, insbesondere eine Leiterschiene, mit einem ersten Durchgangsloch (16),
- einem Kontaktelement (6), das mit dem Kontaktbauteil (4) elektrisch leitend verbunden ist,
- mit einem Zwischenelement (8) aus einem zum ersten Material verschiedenen Material, welches ein weiteres Durchgangsloch (20) aufweist und welches mit dem Kontaktbauteil (4) stoffschlüssig verbunden ist,
**dadurch gekennzeichnet , dass**
- das Zwischenelement (8) an einer Unterseite (30) umlaufend um das weitere Durchgangsloch (20) einen Verbindungskragen (32) aufweist, über den das Zwischenelement (8) mit dem Kontaktbauteil (4) an dessen Oberseite (40) durch einen Verbindungsprozess stoffschlüssig verbunden ist, und dass
- der Verbindungskragen (32) in radialer Richtung von einem Lochrand (38) des ersten Durchgangslochs (16) des Kontaktbauteils (4) um einen Abstand (a) beabstandet ist, so dass ein Depotraum (42) zur Aufnahme von Material des Kontaktbauteils (4) ausgebildet ist.

2. Kontaktanordnung (2) nach Anspruch 1, **dadurch gekennzeichnet, dass** das Zwischenelement (8) mit dem Kontaktbauteil (4) verschweißt ist, und dass im Depotraum (42) beim Verbindungsprozess verdrängtes Material des Kontaktbauteils (4) angeordnet ist.

3. Kontaktanordnung (2) nach einem der vorhergehenden Ansprüche, **dadurch gekennzeichnet, dass** das Zwischenelement (8) als eine Lochscheibe ausgebildet ist, die nicht in das erste Durchgangsloch (16) eintaucht.

4. Kontaktanordnung (2) nach einem der vorhergehenden Ansprüche, **dadurch gekennzeichnet, dass** das weitere Durchgangsloch (20) des Zwischenelements (8) eine kleinere Öffnung als das erste Durchgangsloch (16) aufweist, so dass das Zwischenelement (8) in radialer Richtung nach innen über einen Lochrand des ersten Durchgangslochs (16) übersteht und an seiner Unterseite (30) eine Abstützfläche (26) für einen Bolzenkopf (22) eines Verriegelungsbolzens (10) ausbildet.

5. Kontaktanordnung (2) nach einem der vorhergehenden Ansprüche, **dadurch gekennzeichnet, dass** die Unterseite (30) des Zwischenelements (8) beabstandet von der Oberseite (40) des Kontaktbauteils (4) ist und / oder dass der Verbindungskragen (32) nur teilweise in das Kontaktbauteil (4) eintaucht.

6. Kontaktanordnung (2) nach einem der vorhergehenden Ansprüche, **dadurch gekennzeichnet, dass** sich der Verbindungskragen (32) in Richtung zum Kontaktbauteil (4) verjüngt und insbesondere spitz zuläuft.

7. Kontaktanordnung (2) nach einem der vorhergehenden Ansprüche, **dadurch gekennzeichnet, dass**
- der Abstand (a) zwischen dem Verbindungskragen (32) und dem Lochrand (38) im Bereich zwischen 0,6 mm bis 2 mm und insbesondere im Bereich zwischen 0,8 mm bis 1,5 mm liegt, und / oder dass
- eine freie Höhe (h1) zwischen der Unterseite (30) des Zwischenelements (8) und der Oberseite (40) des Kontaktbauteils (4) im Bereich zwischen 0,1 mm bis 1 mm und insbesondere im Bereich zwischen 0,3 mm bis 0,5 mm liegt.

8. Kontaktanordnung (2) nach einem der vorhergehenden Ansprüche, **dadurch gekennzeichnet, dass** das erste Durchgangsloch (16) des Kontaktbauteils (4) und das weitere Durchgangsloch (20) des Zwischenelements (8) als Langloch ausgebildet sind.

9. Kontaktanordnung (2) nach einem der vorhergehenden Ansprüche, **dadurch gekennzeichnet, dass** die Oberseite (40) des Kontaktbauteils (4) im Bereich des Zwischenelements (8) im Ausgangszustand eben ist.

10. Kontaktbaugruppe für eine Kontaktanordnung (2) nach einem der vorhergehenden Ansprüche mit
- einem Kontaktbauteil (4) aus einem ersten Material, insbesondere einer Leiterschiene, mit einem ersten Durchgangsloch (16),
- mit einem Zwischenelement (8) aus einem zum ersten Material verschiedenen Material, welches ein weiteres Durchgangsloch (20) aufweist und welches mit dem Kontaktbauteil (4) stoffschlüssig verbunden ist, **dadurch gekennzeichnet , dass**
- das Zwischenelement (8) umlaufend um das weitere Durchgangsloch (20) einen Verbindungskragen (32) aufweist, über den das Zwischenelement (8) mit dem Kontaktbauteil (4) durch einen Verbindungsprozesse stoffschlüssig verbunden ist, und dass
- der Verbindungskragen (32) in radialer Richtung von einem Lochrand (38) des ersten Durchgangslochs (16) des Kontaktbauteils (4) beabstandet ist, so dass ein Depotraum (42) zur Aufnahme von Material des Kontaktbauteils (4) ausgebildet ist.

11. Verfahren zur Herstellung einer Kontaktbaugruppe nach dem vorhergehenden Anspruch, bei dem das Zwischenelement (8) durch einen stoffschlüssigen Verbindungsprozess, insbesondere Schweißen, mit dem Kontaktbauteil (4) verbunden wird und durch den Depotraum (42) ein Aufnahmeraum zur Aufnahme von Material des Kontaktbauteils (4) ausgebildet ist.

12. Verfahren nach dem vorhergehenden Anspruch, bei dem beim Verbindungsprozess Material des Kontaktbauteils (4) durch den Verbindungskragen (32) verdrängt wird und sich im Depotraum (42) ansammelt.

13. Verfahren nach einem der beiden vorhergehenden Ansprüche, bei dem eine Oberseite (40) des Kontaktbauteils (4), auf der das Zwischenelement (8) zu Beginn des Verbindungsprozesses zum Aufliegen kommt, eben ausgebildet ist, so dass der Verbindungskragen (32) ohne formschlüssige Führung durch das Kontaktbauteil (4) auf diesem aufliegt.

14. Verfahren nach einem der Ansprüche 11 bis 13, bei dem für den Verbindungsprozess ein Zentrierbolzen (48) verwendet wird, auf den das Kontaktbauteil (4) und das Zwischenelement (8) mit ihren Durchgangslöchern (16, 20) aufgelegt werden.

15. Verfahren nach dem vorhergehenden Anspruch, bei dem der Zentrierbolzen (48) gestuft ausgebildet ist und einen breiten Bolzenfuß (48A) sowie einen im Vergleich zum breiten Bolzenfuß (48A) dünneren und abstehenden Zentrierstift (48B) aufweist, wobei der Bolzenfuß (48A) in das erste Durchgangsloch des Kontaktbauteils (4) zumindest teilweise eintaucht und der Zentrierstift (48B) in das dritte Durchgangsloch (20) des Zwischenelements (8) zumindest eindringt und zwar jeweils vorzugsweise passgenau.
